# FASCICULE DE BREVET EUROPEEN

(11) **EP 3 112 958 B1**
(45) Date de publication et mention de la délivrance du brevet: **16.03.2022**
(21) Numéro de dépôt: 15174746.6
(22) Date de dépôt: 01.07.2015
(51) Int. Cl.: G04R 60/10, G04G 21/04, G04R 60/08

(54) **PIECE D'HORLOGERIE COMPRENANT UN DISPOSITIF DE COMMUNICATION EN CHAMP PROCHE**
UHR UMFASSEND EINE VORRICHTUNG ZUR NAHFELDKOMMUNIKATION
TIMEPIECE COMPRISING A NEAR FIELD COMMUNICATION DEVICE

(43) Date de publication de la demande: 04.01.2017
(73) Titulaire: Bulgari Horlogerie S.A., 2000 Neuchatel (CH)
(72) Inventeur: DAVID, Jérôme, 1588 CUDREFIN (CH)
(74) Mandataire: Moinas & Savoye SARL

(56) Documents cités:
- EP-A1- 1 892 651
- EP-A1- 2 228 695
- EP-A2- 0 884 661
- EP-A2- 0 884 662
- CH-A2- 701 919
- JP-A- 2008 298 585
- JP-A- 2013 015 320
- JP-A- 2013 197 786
- US-A- 5 798 984
- US-A1- 2014 179 242
- US-A1- 2014 225 786

## Description

L'invention concerne une pièce d'horlogerie pourvue d'un mouvement automatique, mécanique ou électronique tel qu'un mouvement à quartz comprenant un dispositif de communication en champ proche de type NFC ou encore RFID, le dispositif de communication comportant une puce électronique connectée à une antenne.

Il est connu dans l'état de l'art d'équiper une pièce d'horlogerie d'un dispositif de communication en champ proche afin d'améliorer son suivi tout au long de sa durée de vie ou encore pour lutter contre les contrefaçons dont elle peut faire l'objet. Dans le cadre de son fonctionnement, le dispositif de communication est apte à se connecter à un périphérique associé lorsqu'il est situé à une distance proche de ce dernier et à lui transmettre un signal radio relatif à des informations la concernant.

De manière générale dans l'état de l'art, un tel dispositif de communication est disposé dans des composants de la pièce d'horlogerie comme le boîtier, la carrure, le bracelet ou encore la glace.

Des exemples de pièces d'horlogerie équipées d'un dispositif de communication en champ proche sont divulgués dans les documents :
JP 2013 197786 A, US 2014/179242 A1, JP 2008 298585 A, JP 2013 015320 A, US 5 798 984 A, US 2014/225786 A1, EP 0 884 661 A2, CH 701 919 A2, EP 1 892 651 A1, EP 0 884 662 A2, et
EP 2 228 695 A1.

Cependant, un inconvénient majeur d'un tel dispositif de communication ainsi agencé dans la pièce d'horlogerie est lié au fait qu'il souffre souvent d'un manque de fiabilité. En effet, l'agencement particulier de ce dispositif de communication dans des composants de la pièce d'horlogerie qui sont essentiellement métalliques, engendre de nombreuses perturbations électromagnétiques. De telles perturbations résultent de réflexions et/ou d'absorptions des signaux émis par le dispositif de communication lorsqu'il est à proximité du périphérique. Ces perturbations sont susceptibles d'entraîner des dysfonctionnements dans le cadre de l'établissement d'une connexion avec le périphérique ou encore du maintien de cette connexion.

Pour pallier cet inconvénient, il est courant d'utiliser dans l'état de l'art un dispositif de communication comprenant une antenne de grande taille.

Toutefois, l'intégration d'une telle antenne dans la pièce d'horlogerie et en particulier dans ses composants est d'une mise en œuvre complexe et fastidieuse. De plus, une telle intégration rend difficile toute intervention ultérieure sur la pièce d'horlogerie visant à assurer l'entretien et/ou la réparation de cette dernière.

La présente invention vise à pallier de tels inconvénients liés aux pièces d'horlogerie de l'état de l'art.

Dans ce dessein, la présente invention définit une pièce d'horlogerie selon la revendication 1.

Des modes de réalisation préférés de la présente invention sont définis dans les revendications dépendantes.

Les avantages et caractéristiques de l'invention apparaîtront mieux à la lecture de la description de deux modes de réalisation préférés qui vont suivre, en référence aux figures, réalisés à titre d'exemple indicatif et non limitatif :
- la figure 1 est une représentation schématique d'un mode de réalisation non compris dans l'invention revendiquée ;
- la figure 2 est une représentation schématique d'une vue en coupe de ce mode de réalisation non compris dans l'invention revendiquée ;
- la figure 3 est une vue d'une face supérieure de ce mode de réalisation non compris dans l'invention revendiquée ;
- la figure 4 est une vue d'une coupe AA du mode illustré sur la figure 3 ;
- la figure 5 est une représentation schématique d'une vue en coupe d'un deuxième mode de réalisation également non compris dans l'invention revendiquée ;
- figure 6 est une représentation schématique du deuxième mode de réalisation non compris dans l'invention revendiquée ;
- figure 7 représente schématiquement un troisième mode de réalisation également non compris dans l'invention revendiquée ;
- la figure 8 représente schématiquement un quatrième mode de réalisation également non compris dans l'invention revendiquée ;
- la figure 9 représente une vue en coupe d'un boîtier de la pièce d'horlogerie selon un premier mode de réalisation de l'invention ;
- la figure 10 représente une vue en coupe du boîtier de la pièce d'horlogerie selon le deuxième mode de réalisation de l'invention ;
- la figure 11A est une représentation schématique d'une pièce d'horlogerie dépourvue d'un écran magnétique, et
- la figure 11B est une représentation schématique de la pièce d'horlogerie comprenant l'écran magnétique selon l'invention.

Dans la présente invention, la pièce d'horlogerie 35 est pourvue d'un boîtier 20 comportant une carrure 22 et un fond 24, visibles sur la figure 9. Le boîtier 20 de cette pièce d'horlogerie 35 est susceptible de recevoir un mouvement automatique, mécanique ou encore électronique comme un mouvement à quartz. Ce mouvement est surmonté d'un cadran 1 et d'un jeu d'aiguilles au-dessus desquels est agencée une glace 21. Cette pièce d'horlogerie 35 comprend également une lunette 2 qui peut être fixe ou tournante et qui est de préférence disposée au niveau du bord de la carrure 22.

Sur les figures 1 à 10 sont décrits des modes réalisation de la pièce d'horlogerie 35 comprenant un dispositif de communication 4 en champ proche apte à émettre/recevoir un signal ainsi qu'un écran magnétique 8.

Plus précisément sur les figures 1 à 8, un premier mode de réalisation de la pièce d'horlogerie 35, mode qui n'est pas compris dans l'invention revendiquée, comprend le dispositif de communication 4 agencé au niveau du cadran. Selon l'invention revendiquée, comme représenté sur les figures 9 et 10, le dispositif de communication 4 est situé dans la lunette 2 de la pièce 35.

Ce dispositif de communication 4 met en œuvre par exemple des technologies de communication sans fil à courte portée et à haute fréquence de type NFC (acronyme pour « Near Field Communication » en langue anglaise signifiant « communication en champ proche ») ou RFID (acronyme pour « Radio-Frequence Identification » en langue anglaise signifiant « identification par radiofréquence »). Ce dispositif de communication 4 peut fonctionner dans les bandes de fréquences suivantes :
- basses fréquences LF par exemple entre : 125 kHz - 134,2 kHz ;
- hautes fréquences HF par exemple à 13,56 MHz ;
- ultra hautes fréquences UHF par exemple entre : 860 MHz - 960 MHz ;
- super hautes fréquences SHF par exemple à 2,45 GHz.

De telles technologies permettent ainsi à la pièce d'horlogerie 35 de pouvoir échanger des informations à de courtes distances, avec d'autres périphériques associés. De telles distances peuvent être comprises entre environ 0 et 20 cm, et de préférence entre 0 et 2 cm. Ce dispositif de communication 4 peut être du type passif avec une énergie qui lui est fournie par les fréquences radio émises par chaque périphérique associé.

De telles courtes distances entre la pièce d'horlogerie 35 et chaque périphérique associé permettent d'éviter toute activation involontaire d'établissement de connexion entre ces derniers et contribuent également à limiter toutes tentatives de connexion non autorisée pouvant résulter d'actes de piratage.

Plus précisément, ce dispositif de communication 4 en champ proche comprend une puce électronique 6 et au moins une antenne 5. La puce 6 qui est connectée à la dite au moins une antenne 5, comprend des éléments matériels et logiciels. Dans ce contexte, les éléments matériels et/ou logiciels de la puce 6 du dispositif 4 comportent plus précisément au moins un microprocesseur 13a coopérant avec des éléments de mémoire 13b. Cette puce 6 peut être apte à exécuter des instructions de code de programme pour la mise en œuvre d'un programme d'ordinateur. Les éléments de mémoire 13b de cette puce 6 peuvent archiver des données relatives à des informations sur la pièce d'horlogerie 35 ou encore sur le porteur de cette pièce. On notera que dans une alternative, le dispositif de communication 4 peut comprendre un substrat 16 en plastique ou en composites laminés sur lequel sont collées la puce 6 et l'antenne 5.

Dans cette pièce d'horlogerie 35, l'écran magnétique 8 encore appelé élément de blindage magnétique présente une perméabilité magnétique adaptée aux bandes de fréquences du champ magnétique généré par le dispositif de communication 4. Par exemple lorsque le dispositif de communication 4 fonctionne dans la bande des hautes fréquences HF, l'écran magnétique 8 présente une forte perméabilité magnétique initiale µ' avec µ' > 100 et de faibles pertes magnétiques µ" avec µ" < 7, et de préférence une perméabilité magnétique µ' de 150 et des pertes magnétiques µ" de 5.

Un tel écran magnétique 8 présente de préférence une résistivité électrique supérieure à 1000 KΩ/m et une épaisseur comprise entre 50 et 200 µm, et de préférence de 180 µm.

L'écran magnétique 8 peut être réalisé de préférence en matériau métallique comme la ferrite.

Cet écran magnétique 8 permet d'éviter une modification du champ magnétique émis ou reçu par le dispositif de communication, modification qui serait due à la présence de divers composantes métalliques 33 situées dans l'environnement immédiat du dispositif de communication 4 tels que le boîtier 20 ou encore le mouvement de la pièce 35. En effet, l'écran magnétique 8 est apte à pouvoir réduire l'influence négative que peuvent avoir ces composantes métalliques 33 sur les performances du dispositif de communication 4. Cette influence négative consisterait en l'atténuation du champ magnétique généré ou reçu par ce dispositif de communication 4.

Plus précisément, sur la figure 11A est illustrée une représentation schématique d'une pièce d'horlogerie 31 comprenant le dispositif de communication 4 agencé au niveau de la lunette 1 et/ou du cadran 2 et des composantes métalliques 33 telles que le boîtier 20 ou encore le mouvement. Cette pièce 31 est différente de celle de l'invention en ce qu'elle est dépourvue de l'écran magnétique 8. Dans cette configuration, lorsque le dispositif de communication 4 génère un champ magnétique caractérisé par des lignes de flux magnétique, ces dernières traversent des zones de ce ou ces composantes métalliques 33 se trouvant dans l'environnement immédiat du dispositif de communication 4. Les variations de ce champ magnétique qui traverse ces composantes métalliques 33 sont aptes à créer l'apparition de courants électriques appelés « courants de Foucault » dans ces zones. Une telle création de courants électriques dans ces zones a pour effet d'atténuer l'intensité de ce champ magnétique.

Sur la figure 11B, la pièce d'horlogerie 35 comprend en plus du dispositif de communication 4 et des composantes métalliques 33, l'écran magnétique 8 comme c'est le cas dans le présent mode de réalisation de l'invention. Cet écran magnétique 8 est agencé entre le dispositif de communication 4 et le ou les composantes métalliques 33 qui sont dans l'environnement immédiat de ce dispositif 4, selon différentes configurations décrites par la suite. Dans ces conditions, lorsque le dispositif de communication 4 génère un champ magnétique, ce dernier ne traverse pas les zones de ce ou ces composantes métalliques 33 se trouvant dans l'environnement immédiat du dispositif de communication 4. En effet, l'écran magnétique 8 est apte à canaliser ce champ magnétique en modifiant les lignes de flux magnétique résultant de ce champ de sorte que ces dernières ne traversent pas les composantes métalliques 33. Ainsi, ce ou ces composantes métalliques 33 sont alors isolées magnétiquement du champ magnétique généré par le dispositif de communication 4. Autrement dit, l'écran magnétique 8 est apte à séparer en deux zones la pièce d'horlogerie 35, une première zone comprenant les champs magnétiques générés par le dispositif de communication 4 et une deuxième zone qui n'est pas exposée à ces champs magnétiques grâce à l'action de l'écran magnétique 8.

Ainsi, cet écran magnétique 8 permet d'améliorer l'efficacité et la sensibilité de la réception/transmission de signaux radio par l'antenne 5 du dispositif de communication 4 en isolant cette antenne 5 des composantes métalliques 33 comprises dans son environnement immédiat.

On notera que cet écran magnétique 8 peut être souple ou rigide et comprendre au moins une couche, une plaque, un film ou un dépôt métallique de préférence en ferrite ou encore une résine polymère chargée en particules métalliques de ferrite. Un tel écran magnétique 8 est ainsi d'un faible encombrement.

Dans la pièce d'horlogerie 35, l'écran magnétique 8 est associé au dispositif de communication 4 en étant agencé dans la pièce 35 relativement à ce dispositif de communication 4, ou relativement à ce dispositif de communication 4 et à au moins une composante métallique 33 de ladite pièce 35 comprise dans l'environnement immédiat du dispositif de communication 4. Dans les différentes variantes des deux modes de réalisation décrits par la suite, l'écran magnétique 8 est associé au dispositif de communication 4 en étant agencé relativement à ce dernier de sorte à ce qu'il y ait un écart d'environ 0 à 2500 µm défini entre eux et/ou que cet écran magnétique 8 soit disposé entre le dispositif de communication 4 et au moins un composante électrique 33 comprise dans l'environnement immédiat dudit dispositif 4.

On notera que lorsque l'écart entre l'écran magnétique 8 et le dispositif de communication 4 est sensiblement nul, alors l'écran magnétique 8 peut être associé au dispositif de communication 4 en réalisant l'écran magnétique par une technique d'impression, de sérigraphie, de collage ou encore de vaporisation d'une peinture métallique sur un support compris ou rapporté au dispositif de communication 4. On choisit alors un support présentant d'excellentes propriétés d'isolation électrique. Ce support peut être une couche de matériau, un film, un ruban, etc.... Dans cette configuration, ce support peut être localisé uniquement au niveau de l'antenne 5 du dispositif de communication 4 ou encore au niveau de l'antenne 5 et de la puce 6.

A titre d'exemple, cet écran magnétique 8 est associé au dispositif de communication 4 en étant agencé dans la pièce d'horlogerie 35 en-dessous de ce dispositif de communication 4 c'est-à-dire entre le mouvement constituant une composante métallique 33 de ladite pièce 35 et ce dispositif de communication 4. Dans cette configuration, l'écran magnétique 8 est associé avec le dispositif de communication 4 en n'étant pas en contact direct avec l'antenne 5 du dispositif de communication 4 mais en pouvant être en contact avec la puce 6.

Ainsi que nous l'avons évoqué précédemment, dans le premier mode de réalisation non compris dans l'invention revendiquée de la pièce d'horlogerie 35, le dispositif de communication 4 est agencé au niveau du cadran 1. Ce premier mode de réalisation comprend quatre variantes, également non comprises dans l'invention revendiquée, de cadran 1 au niveau desquelles est agencé le dispositif de communication 4. Un tel cadran 1 est en exécution monobloc. Il est réalisé de préférence en matière rigide permettant d'assurer une bonne tenue, et un aspect correct de l'affichage. De plus cette matière présente des propriétés de conductivité électrique nulles et peut être par exemple du saphir synthétique, de la céramique ou encore un polymère injecté ou moulé tel que le polyamide-nylon PA12, le polycarbonate PC ou encore le polyphenylsulfone PPSu.

Ce cadran 1 qui est de préférence de forme circulaire comprend une face supérieure 11a constituant une surface d'affichage visible et opposée à une face inférieure 11b agencée en regard du mouvement de la dite pièce d'horlogerie 35.

Le cadran 1 comprend également une paroi périphérique 25 reliant les faces inférieure et supérieure 11b, 11a entre elles. On notera que les faces supérieure et inférieure 11a, 11b peuvent être parallèles entre elles et que les intersections entre la paroi périphérique 25 et chacune de ces faces 11a, 11b définissent les bords périphériques 27a, 27b.

Ce cadran 1 peut comprendre des pieds 34, qui sont utilisés comme référence géométrique dans le cycle de fabrication du cadran et également pour fixer ce cadran 1 au boîtier 20 et/ou au mouvement. Le boîtier 20 et/ou le mouvement comprennent alors des orifices dans lesquels ces pieds 34 sont engagés lorsque le cadran 1 est assemblé au boîtier 20 et/ou au mouvement. Des éléments de fixation tels que des vis venant s'engager dans des trous filetés transversaux aux orifices permettent d'assurer une liaison mécanique entre le cadran 1 et le boîtier 20 et/ou le mouvement. Ces pieds 34 peuvent être agencés au niveau de la face inférieure 11b du cadran (visible sur les figures 1, 2 et 4) et/ou au niveau de la paroi périphérique 25 (visible sur les figures 5 et 6). De tels pieds 34 peuvent par exemple correspondre à des ergots.

Cette face supérieure 11a peut comprendre au niveau d'une zone périphérique des graduations 7 indicatrices du temps, par exemple des graduations 7 d'heure et de minute. Ces graduations 7 peuvent être des index ou des chiffres (romains ou arabes), ou des éléments décoratifs tels que des pierres fines semi-précieuses ou précieuses, ou encore une combinaison de deux ou trois de ces derniers. Le cadran 1 comprend également un orifice 10 de passage axial traversé par une extrémité libre d'un arbre relié à une chaîne cinématique du mouvement qui est apte à porter les aiguilles de la pièce d'horlogerie 35 au-dessus de la face supérieure 11a. Le cadran 1 comprend aussi une ouverture 9 au travers de laquelle des informations relatives à la date peuvent être affichées.

Dans la première variante non comprise dans l'invention revendiquée du cadran 1, illustrée sur les figures 1 à 4, le dispositif de communication 4 est agencé sur la face inférieure 11b de cette dernière. Plus précisément dans cette variante, la face inférieure 11b comporte un logement 3 dans lequel le dispositif de communication 4 peut être monté. Ce logement 3 est défini dans cette face inférieure 11b autour de l'orifice 10 de passage axial du cadran 1. Ce logement 3 présente une paroi 15a formant un fond du logement 3 appelée par la suite paroi de fond 15a, et une paroi latérale 15b, la paroi latérale 15b étant de préférence perpendiculaire à la paroi de fond 15a. La paroi de fond 15a et la paroi latérale 15b ont chacune une surface sensiblement plane. La surface de la paroi de fond 15a est comprise dans un plan parallèle à une partie 12 de la face inférieure 11b ne formant pas ce logement 3 ou encore à la face supérieure 11a.

La paroi latérale 15b de ce logement 3 forme avec la partie 12 de la face inférieure 11b un bord 26 qui définit une ouverture du logement 3.

En référence à la figure 3, ce logement 3 peut avoir une forme générale circulaire. En effet, il peut comprendre une zone formant un décrochage visant à contourner l'ouverture 9 aménagée dans le cadran 1 pour l'affichage d'informations relatives à la date.

Dans cette variante non comprise dans l'invention revendiquée, ce logement 3 est défini sur environ 40 à 90% de la face inférieure 11b, et de préférence sur 80% de cette face. De plus ce logement 3 présente une profondeur P1 d'environ 300 à 500 µm, de préférence 400 µm.

Le dispositif de communication 4 comprenant la puce 6 reliée à au moins une antenne 5, est disposé dans le logement 3 formé dans le cadran 1. Plus précisément la puce 6 et l'antenne 5 peuvent être fixées à la paroi de fond 15a par collage ou encore par emboîtage dans des éléments de fixation présents sur cette paroi de fond 15a du logement 3. Alternativement, l'antenne 5 peut être disposée sur cette paroi de fond 15a par impression, par sérigraphie ou encore par vaporisation d'une peinture métallisée.

Dans cette variante non comprise dans l'invention revendiquée du cadran 1, l'alternative du dispositif de communication 4 comprenant le substrat 16 en plastique ou en composites laminés sur lequel sont collées la puce 6 et l'antenne 5, peut également être agencé dans ce logement 3 notamment par collage.

Dans cette variante non comprise dans l'invention revendiquée du cadran 1, lorsque le dispositif de communication 4 est associé à l'écran magnétique 8, l'ouverture du cadran 1 est en tout ou partie obturée par cet écran magnétique 8. Cet écran magnétique 8 comprend une zone de fixation qui est reliée mécaniquement par collage, emboîtage ou encore par soudure, au bord 26 de l'ouverture du logement 3 voire à la partie 12 de la face inférieure 11b ne constituant pas le logement 3. Alternativement, l'écran magnétique 8 peut avoir une forme sensiblement complémentaire à celle de l'ouverture afin de pouvoir y être agencé par emboîtement et obturer ainsi en partie ou complètement cette ouverture du logement 3. Dans ce cas, l'écran magnétique 8 est de préférence rigide et le bord 26 de l'ouverture comprend une zone d'emboîtage apte à coopérer avec le contour de l'écran magnétique 8.

Un tel agencement du dispositif de communication 4 dans ce logement 3 permet de limiter l'encombrement de ce dispositif 4 dans le boîtier 20 de la pièce d'horlogerie 35 afin de ne pas perturber le fonctionnement du mouvement.

Dans la deuxième variante non comprise dans l'invention revendiquée du cadran 1, illustrée sur les figures 5 et 6, le dispositif de communication 4 comprenant la puce 6 reliée à au moins une antenne 5, est disposé au niveau de la face inférieure 11b du cadran 1. Plus précisément, la puce 6 et l'antenne 5 peuvent être fixées à la face inférieure 11b par collage ou encore par emboîtage dans des éléments de fixation présents sur cette face inférieure 11b. Alternativement, l'antenne 5 peut être disposée sur face inférieure 11b par impression, par sérigraphie ou encore par vaporisation d'une peinture métallisée.

Dans cette variante non comprise dans l'invention revendiquée du cadran 1, l'alternative du dispositif de communication 4 comprenant le substrat 16 en plastique ou en composites laminés sur lequel sont collées la puce 6 et l'antenne 5, peut également être agencé sur la face inférieure 11b notamment par collage.

Dans cette variante non comprise dans l'invention revendiquée, lorsque le dispositif de communication 4 est associé avec l'écran magnétique 8, ce dernier est alors agencé sur la face inférieure 11b de sorte à recouvrir le dispositif de communication 4. Plus précisément, cet écran magnétique 8 peut être agencé en-dessous de l'antenne 5 ou de l'antenne 5 et de la puce 6 en étant situé entre la face inférieure 11b et le mouvement. Dans cette configuration, cet écran magnétique 8 comprend au moins une couche, un film ou un dépôt métallique qui est susceptible de recouvrir le dispositif de communication 4 agencé sur la face inférieure 11b. Ainsi, l'antenne 5 ou l'antenne 5 et la puce 6 du dispositif de communication 4 sont compris entre l'écran magnétique 8 et la face inférieure 11b. Cet écran magnétique 8 peut être appliqué sur la face inférieure 11b de sorte à recouvrir le dispositif de communication 4 selon des techniques d'impression, de sérigraphie, de collage ou encore de vaporisation d'une peinture métallique.

On notera que cette deuxième variante non comprise dans l'invention est particulièrement adaptée au cadran 1 comprenant des pieds agencés sur la paroi périphérique 25 de ce dernier. En effet dans une telle configuration, le dispositif de communication 4 et en particulier l'antenne peut être agencée sur une partie plus importante de la face inférieure 11b du fait de l'absence de pieds 34 de cadran 1 sur face inférieure 11b.

Dans la troisième variante non comprise dans l'invention revendiquée du cadran 1, illustrée sur la figure 7, le dispositif de communication 4 est agencé sur la face supérieure 11a du cadran 1. Plus précisément dans cette variante non comprise dans l'invention revendiquée, l'antenne 5 de ce dispositif de communication 4 peut être formée par au moins un élément métallique correspondant par exemple à un fil métallique, une couche, un film ou encore un dépôt métallique. Cet élément peut être disposé sur la face supérieure 11a selon les différentes alternatives non exhaustives et non limitatives définies par la suite.

En effet dans une première alternative, également non comprise dans l'invention revendiquée et illustrée sur la figure 7, l'antenne 5 peut être un élément métallique comprenant les graduations 7 présentent sur cette face supérieure 11a qui peuvent être reliées entre elles par une composante 14 de l'élément métallique. Dans ce contexte, les graduations 7 et la composante 14 sont réalisées en matériau métallique comme le cuivre ou encore l'aluminium.

Dans une deuxième, alternative, également non comprise dans l'invention revendiquée, l'antenne 5 peut être un élément métallique qui est agencé au niveau de la zone périphérique définie sur la face supérieure 11a du cadran 1 où sont situées les graduations 7. Dans ce cas, l'élément métallique s'étend dans cette zone périphérique en faisant au moins un tour du cadran 1 et ce, en contournant les graduations 7 de sorte à épouser leur forme.

Dans une troisième alternative, également non comprise dans l'invention revendiquée, l'élément métallique peut être agencé sur la face supérieure 11a au niveau du bord périphérique 27a défini sur cette face supérieure 11a ou le cas échéant entre les graduations 7 et ce bord 27a.

Dans ces alternatives, non comprises dans l'invention revendiquée, l'élément métallique est de préférence agencé sur la face supérieure 11a par surmoulage dans l'épaisseur du cadran 1 ou encore par injection de sorte à ne pas être apparent. L'élément métallique peut également être appliqué sur la face supérieure 11a selon des techniques d'impression, de sérigraphie, de gravure, de collage ou encore de vaporisation d'une peinture métallique, et être dans ce cas visible sur la face supérieure 11a de ce cadran 1 de sorte par exemple à constituer un motif ayant une forme esthétique.

On notera que lorsque les graduations 7 forment avec la composante 14 une antenne 5, ces graduations 7 peuvent alors être réalisées selon les techniques évoquées précédemment telles que l'impression, la sérigraphie, le collage ou encore la vaporisation d'une peinture métallique.

Dans cette variante non comprise dans l'invention revendiquée, l'antenne 5 est alors connectée à la puce 6 du dispositif de communication 4. Cette puce 6 est agencée sur la face supérieure 11a du cadran 1 selon une technique de surmoulage ou encore d'injection de sorte à ne pas être apparent. La puce 6 peut également être appliquée sur la face supérieure 11a selon une technique de collage et être dans ce cas visible sur la face supérieure 11a de ce cadran 1 de sorte par exemple à constituer un motif ayant une forme esthétique.

Dans cette variante non comprise dans l'invention revendiquée du cadran 1, lorsque le dispositif de communication 4 est associé avec l'écran magnétique 8, ce dernier est agencé sur la face inférieure 11b du cadran 1. Il peut également être agencé sur la face supérieure 11a en étant situé en-dessous de l'antenne 5 ou de l'antenne 5 et de la puce 6. Dans cette configuration, cet écran magnétique 8 comprend au moins une couche, un film ou un dépôt métallique et peut être appliqué sur l'une ou l'autre des deux faces 11a, 11b du cadran 1 selon des techniques d'impression, de sérigraphie, de collage ou encore de vaporisation d'une peinture métallique. Alternativement, cet écran magnétique 8 peut être agencé dans le cadran 1 selon une technique de surmoulage ou d'injection en étant compris en-dessous de l'antenne 5 ou de l'antenne 5 et la puce 6.

Dans une quatrième variante non comprise dans l'invention revendiquée du cadran 1 illustrée sur la figure 8, le dispositif de communication 4 est agencé dans le cadran 1 entre les faces supérieure et inférieure 11a, 11b. Dans cette configuration, le dispositif de communication 4 peut comprendre un substrat 16 en plastique ou en composites laminés sur lequel sont collées la puce 6 et l'antenne 5. Le dispositif de communication 4 est alors monté dans le cadran 1 selon une technique de surmoulage ou d'injection.

Dans cette variante non comprise dans l'invention revendiquée du cadran 1, lorsque le dispositif de communication 4 est associé avec l'écran magnétique 8, ce dernier est agencé sur la face inférieure 11b du cadran 1. Dans cette configuration, cet écran magnétique 8 comprend au moins une couche, un film ou un dépôt métallique et peut être appliqué sur la face inférieure 11b du cadran 1 selon des techniques d'impression, de sérigraphie, de collage ou encore de vaporisation d'une peinture métallique. Alternativement, cet écran magnétique 8 peut être agencé dans le cadran 1 en-dessous du dispositif de communication 4 selon une technique de surmoulage ou d'injection.

Ainsi que nous l'avons évoqué précédemment, selon l'invention le dispositif de communication 4 est agencé dans la lunette 2. L'invention définit deux variantes différentes de la lunette 2. Dans ces deux variantes, la lunette 2 est réalisée de préférence en matière rigide permettant d'assurer une bonne tenue et présentant de préférence des propriétés de conductivité électrique nulles. Cette matière peut correspondre par exemple à du saphir synthétique, de la céramique ou encore à un polymère injecté ou moulé tel que le polyamide-nylon PA12, le polycarbonate PC ou encore le polyphenylsulfone PPSu. Cette lunette 2 peut être de forme circulaire et comprendre une face inférieure 23b ainsi qu'une face supérieure 23a. Cette face supérieure 23a peut constituer une surface d'affichage visible en comprenant des graduations indicatrices du temps.

Selon la première variante inventive de la lunette 2, illustrée sur la figure 9, le dispositif de communication 4 est agencé dans la lunette 2. Plus précisément dans cette variante, la lunette 2 est une pièce monobloc dont la face inférieure 23b comporte un logement 18 dans lequel le dispositif de communication 4 est positionné. Ce logement 18 forme une gorge ou encore une rainure annulaire s'étendant dans la face inférieure 23b de la lunette 2. Ce logement 18 présente une section transversale pouvant avoir la forme d'un « U ». Un tel logement 18 comprend une paroi de fond 19a et une paroi latérale 19b, la paroi latérale 19b étant de préférence perpendiculaire à la paroi de fond 19a. La paroi de fond 19a et la paroi latérale 19b ont chacune une surface sensiblement plane.

La paroi latérale 19b de ce logement 18 forme avec une partie 29 de la face inférieure 23b ne constituant pas ce logement 18, un bord 28 qui définit une ouverture du logement 18.

Dans cette variante, l'ouverture de ce logement 18 est définie sur environ 30 à 70% de la face inférieure 23b, et de préférence sur 50% de cette face 23b. Ce logement 18 présente une profondeur P2 d'environ 200 à 2500 µm, de préférence 1000 µm.

Le dispositif de communication 4 comprenant la puce 6 reliée à au moins une antenne 5, est disposé dans le logement 18 formé dans la lunette 2. Plus précisément la puce 6 et l'antenne 5 peuvent être fixées à la paroi de fond 19a et/ou la paroi latérale 19b par collage ou encore par emboîtage dans des éléments de fixation présents sur la paroi de fond 19a et/ou la paroi latérale 19b du logement 18. Alternativement, l'antenne 5 peut être disposée sur la paroi de fond 19a et/ou la paroi latérale 19b par impression, par sérigraphie ou encore par vaporisation d'une peinture métallisée.

Dans cette variante de la lunette 2, l'alternative du dispositif de communication 4 comprenant le substrat 16 en plastique ou en composites laminés sur lequel sont collées la puce 6 et l'antenne 5, peut également être agencé dans ce logement 18 notamment par collage ou par emboîtage, ou en étant chassé par tenue mécanique par ajustement dimensionnel.

Dans cette variante de la lunette 2, lorsque le dispositif de communication 4 est associé avec l'écran magnétique 8, l'ouverture du logement 18 est en tout ou parti obturée par l'écran magnétique 8 de sorte à optimiser les performances du dispositif de communication 4. Cet écran magnétique 8 comprend une zone de fixation qui est reliée mécaniquement par collage, par emboîtage ou encore par soudure, au bord 28 de l'ouverture du logement 18 voire à la partie 29 de la face inférieure 23b. Alternativement, l'écran magnétique 8 peut avoir une forme sensiblement complémentaire à celle de l'ouverture afin de pouvoir y être agencé par emboîtage ou collage et obturer ainsi en partie ou complètement cette ouverture du logement 18. Dans ce cas, l'écran magnétique 8 est de préférence rigide et le bord 28 de l'ouverture comprend une zone d'emboîtage apte à coopérer avec le contour de l'écran magnétique 8.

Dans la deuxième variante inventive de la lunette 2 illustrée sur la figure 10, le dispositif de communication 4 est également agencé dans la lunette 2. Plus précisément dans cette variante, la lunette 2 comprend une première composante 17a et une deuxième composante 17b. La première composante 17a comprend la face supérieure 23a de la lunette 2 et une première face intérieure 30a, et la deuxième composante 17b comporte la face inférieure 23b de la lunette 2 et une deuxième face intérieure 30b. Lorsque la première composante 17a est assemblée avec la deuxième composante 17b pour former cette variante de lunette 2, les première et deuxième faces intérieures 30a, 30b sont agencées en regard l'une de l'autre en étant en contact sur tout ou partie de leur surface. Ces première et deuxième faces intérieures 30a, 30b comprennent des éléments de liaison. Les éléments de liaison de chacune de ces première et deuxième faces 30a, 30b peuvent avoir des formes complémentaires afin d'assurer une liaison mécanique entre ces deux composantes 17a, 17b lorsqu'elles sont assemblées l'une avec l'autre.

Dans cette variante, la deuxième face intérieure 30b de la deuxième composante 17b comprend un logement 18 dans lequel le dispositif de communication 4 est agencé. Ce logement 18 forme une gorge ou encore une rainure annulaire s'étendant dans la deuxième face intérieure 30b de la deuxième composante 17b de la lunette 2. Ce logement 18 a une section transversale pouvant avoir la forme d'un « U ». Un tel logement 18 comprend une paroi de fond 19a et une paroi latérale 19b ayant chacune une surface sensiblement plane, la paroi latérale 19b étant de préférence perpendiculaire à la paroi de fond 19a.

La paroi latérale 19b de ce logement 18 forme avec une partie 29 de la deuxième face intérieure 30b ne constituant pas ce logement 18, un bord 28 qui définit une ouverture du logement 18.

Dans cette variante, l'ouverture de ce logement 18 est définie sur environ 30 à 70% de la deuxième face intérieure 30b, et de préférence sur 50% de cette face. Ce logement 18 présente une profondeur P3 d'environ 200 à 2500 µm, de préférence 1000 µm.

Dans cette variante, lorsque le dispositif de communication 4 est associé avec l'écran magnétique 8, ce dernier est agencé dans le logement 18. Cet écran magnétique 8 peut correspondre à une couche, un film ou un dépôt métallique qui est appliqué sur la paroi de fond 19a et/ou la paroi latérale 19b du logement 18. L'application de cet écran magnétique 8 dans le logement 18 peut être réalisée selon une technique d'impression, de sérigraphie ou encore de vaporisation d'une peinture métallisée.

Le dispositif de communication 4 est ensuite disposé dans le logement 18 au-dessus de l'écran magnétique 8. Plus précisément la puce 6 et l'antenne 5 peuvent être fixées à au moins un élément de support compris sur la paroi de fond 19a et/ou la paroi latérale 19b par collage ou encore par emboîtage de sorte que l'antenne 5 du dispositif de communication 4 ne soit pas en contact avec l'écran magnétique 8. L'élément de support peut correspondre à au moins un bras de fixation ou encore à une couche de matière. Cette couche de matière peut couvrir tout ou partie de l'écran magnétique 8 agencé dans le logement 18, et présenter des propriétés d'isolation électrique. Alternativement, le dispositif de communication 4 peut être fixé sur une zone de liaison définie sur la première face intérieure 30a de la première composante 17a. Cette zone de liaison est située en regard du logement 18 lorsque les première et deuxième composantes 17a, 17b sont assemblées l'une avec l'autre.

Dans cette variante de la lunette 2, l'alternative du dispositif de communication 4 comprenant le substrat 16 en plastique ou en composites laminés sur lequel sont collées la puce et l'antenne 5, peut également être agencé dans ce logement 18 selon les mêmes principes évoqués précédemment pour cette deuxième variante.

Dans cette deuxième variante, l'ouverture de ce logement 18 est alors obturée lorsque la première composante 17a est assemblée avec la deuxième composante 17b pour former la lunette 2.

Dans ces deux modes de réalisation de l'invention, le dispositif de communication 4 et l'écran magnétique 8 peuvent être compris dans un module en étant par exemple surmoulés dans une même pièce en polymère. Un tel module peut alors être agencé dans le cadran 1 et la lunette 2 selon les différentes variantes décrites précédemment. L'agencement de ce module dans ces différentes variantes est de préférence réalisé de manière à ce que l'antenne 5 rayonne de manière optimale en direction du périphérique associé avec lequel la pièce d'horlogerie 35 est apte à échanger des données.

Dans cette pièce d'horlogerie 35, le boîtier 20 est adapté pour optimiser/maximiser les performances du dispositif de communication 4 agencé au niveau de la lunette 2 ou du cadran 1. En effet, ce boîtier 20 peut être réalisé en tout ou partie en une matière présentant des propriétés de conductivité électrique nulles telle que le saphir synthétique, la céramique ou encore en un polymère injecté ou moulé tel que le polyamide-nylon PA12, le polycarbonate PC ou encore le polyphenylsulfone PPSu. Ainsi, le boîtier 20 peut être réalisé intégralement en cette matière. Mais le boîtier 20 peut alternativement être réalisé que partiellement en cette matière en ayant qu'une partie de ces composants conçue en cette matière par exemple les composants qui sont situés au-dessus du cadran 1 comme par exemple une partie de la carrure située au-dessus du niveau du cadran 1 et de la lunette 2.

Ainsi que nous l'avons vu précédemment, le cadran 1, la lunette 2 voire tout ou partie du boîtier 20 peuvent être réalisés dans une matière présentant des propriétés de conductivité électrique nulles. La non-conductivité électrique d'une telle matière est quantifiée par sa résistivité qui caractérise sa capacité à s'opposer à la circulation du courant électrique. La résistivité de cette matière est supérieure à 10¹² Ω/cm, et est de préférence supérieure à 10¹³ Ω/cm.

On notera que l'agencement du dispositif de communication dans des parties supérieures de la pièce comme le cadran 1 et la lunette 2 permet de limiter les effets perturbateurs pouvant résulter du poignet du porteur de ladite pièce 35.

La présente invention n'est pas limitée aux modes de réalisation qui ont été explicitement décrits, l'invention étant limitée par les revendications ci-après.

## Revendications

1. Pièce d'horlogerie (35) pourvue d'une lunette (2) comprenant un dispositif de communication (4) en champ proche apte à recevoir/émettre un signal, ledit dispositif de communication (4) comprenant une puce (6) et une antenne (5) et étant agencé dans la lunette (2) de ladite pièce (35), le dispositif de communication (4) étant associé à un écran magnétique (8), **caractérisée en ce que** la lunette (2) est une pièce monobloc comprenant une face inférieure (23b) comprenant un logement (18) dans lequel est agencé ledit dispositif de communication (4), l'écran magnétique (8) étant situé sur la face inférieure (23b) de la lunette (2) de sorte à fermer une ouverture formée par le logement (18) sur la face inférieure (23b) ou **en ce que** la lunette (2) comprend des première et deuxième composantes (17a, 17b), la deuxième composante (17b) comprenant une face intérieure (30b) pourvue d'un logement (18) dans lequel ledit dispositif de communication (4) est agencé, l'écran magnétique (8) étant situé sur une paroi de fond (19a) et/ou une paroi latérale (19b) du logement (18).

2. Pièce d'horlogerie (35) selon la revendication précédente, **caractérisée en ce que** le logement (18) présente tout ou partie des caractéristiques suivantes :
- il présente une section transversale avec une forme d'un « U » ; et/ou
- l'ouverture du logement (18) est définie sur environ 30 à 70% de la face inférieure (23b) ou de la face intérieure (30b) de la lunette (2) et/ou
- le logement (18) présente une profondeur (P2 ; P3) d'environ 200 à 2500 µm ; et/ou
- le logement (18) forme une gorge ou encore une rainure annulaire s'étendant dans la face inférieure (23b) de la lunette (2) ou s'étendant dans la face intérieure (30b) de la deuxième composante (17b) de la lunette (2).

3. Pièce d'horlogerie (35) selon la revendication 1 ou 2, **caractérisée en ce que** l'antenne (5) du dispositif de communication (4) est disposée sur une paroi de fond (19a) et/ou une paroi latérale (19b) du logement (18) par impression, par sérigraphie ou par vaporisation d'une peinture métallisée.

4. Pièce d'horlogerie (35) selon la revendication 1 ou 2, **caractérisée en ce que** la puce (6) et l'antenne (5) sont fixées à une paroi de fond (19a) et/ou à une paroi latérale (19b) du logement (18) par collage ou par emboîtage dans des éléments de fixation présents sur ladite paroi du logement (18).

5. Pièce d'horlogerie (35) selon l'une quelconque des revendications précédentes, **caractérisée en ce que** le dispositif de communication (4) comprend un substrat (16) en plastique ou en composites laminés sur lequel sont collées ladite puce électronique (6) et ladite antenne (5).

6. Pièce d'horlogerie (35) selon l'une quelconque des revendications précédentes, **caractérisée en ce que** l'écran magnétique (8) comprend au moins une couche et/ou une plaque et/ou un film et/ou un dépôt métallique, notamment en ferrite, du type obtenu par une technique d'impression, de sérigraphie ou encore de vaporisation d'une peinture métallisée.

7. Pièce d'horlogerie (35) selon la revendication 5, où le substrat (16) est agencé dans le logement (18) de la lunette (2), notamment par collage ou par emboîtage, ou en étant chassé par tenue mécanique par ajustement dimensionnel.

8. Pièce d'horlogerie (35) selon l'une quelconque des revendications précédentes, **caractérisée en ce que** le dispositif de communication (4) est disposé dans le logement (18) de la lunette (2) au-dessus de l'écran magnétique (8) et/ou **en ce que** le dispositif de communication (4) et l'écran magnétique (8) sont compris dans un module agencé dans la lunette (2), notamment en étant surmoulés dans une même pièce en polymère.

9. Pièce d'horlogerie (35) selon l'une quelconque des revendications précédentes, **caractérisée en ce que** la lunette (2) est réalisée en une matière présentant une résistivité supérieure à 10¹² Ω/m, de préférence supérieure à 10¹³ Ω/m, et/ou **en ce qu'**elle comprend un boîtier (20) réalisé en tout ou partie en une matière présentant une résistivité supérieure à 10¹² Ω/m, de préférence supérieure à 10¹³ Ω/m, telle que le saphir synthétique, la céramique ou un polymère injecté ou moulé tel que le polyamide-nylon PA12, le polycarbonate PC ou le polyphenylsulfone PPSu

10. Pièce d'horlogerie (35) selon l'une quelconque des revendications précédentes, **caractérisée en ce que** le dispositif de communication (4) est à technologie NFC ou RFID.

## Patentansprüche

1. Uhr (35), welche mit einer Lünette (2) versehen ist, die eine Vorrichtung zur Nahfeldkommunikation (4) umfasst, die geeignet ist, ein Signal zu empfangen/zu senden, wobei die Kommunikationsvorrichtung (4) einen Chip (6) und eine Antenne (5) umfasst und in der Lünette (2) der Uhr (35) angeordnet ist, wobei der Kommunikationsvorrichtung (4) eine magnetischen Abschirmung (8) zugeordnet ist,
**dadurch gekennzeichnet, dass** die Lünette (2) ein einstückiges Teil ist, das eine Unterseite (23b) umfasst, die eine Aufnahme (18) umfasst, in welcher die Kommunikationsvorrichtung (4) angeordnet ist, wobei sich die magnetische Abschirmung (8) an der Unterseite (23b) der Lünette (2) befindet, so dass sie eine Öffnung verschließt, die von der Aufnahme (18) an der Unterseite (23b) gebildet wird, oder dadurch, dass die Lünette (2) eine erste und eine zweite Komponente (17a, 17b) umfasst, wobei die zweite Komponente (17b) eine Unterseite (30b) umfasst, die mit einer Aufnahme (18) versehen ist, in welcher die Kommunikationsvorrichtung (4) angeordnet ist, wobei sich die magnetische Abschirmung (8) an einer Bodenwand (19a) und/oder einer Seitenwand (19b) der Aufnahme (18) befindet.

2. Uhr (35) nach dem vorhergehenden Anspruch, **dadurch gekennzeichnet, dass** die Aufnahme (18) alle oder einen Teil der folgenden Merkmale aufweist:
- sie weist einen Querschnitt von der Form eines "U" auf; und/oder
- die Öffnung der Aufnahme (18) ist auf ungefähr 30 bis 70 % der Unterseite (23b) oder der Unterseite (30b) der Lünette (2) definiert; und/oder
- die Aufnahme (18) weist eine Tiefe (P2; P3) von ungefähr 200 bis 2500 µm auf, und/oder
- die Aufnahme (18) bildet eine Rille oder auch eine Ringnut, die sich in der Unterseite (23b) der Lünette (2) erstreckt oder sich in der Unterseite (30b) der zweiten Komponente (17b) der Lünette (2) erstreckt.

3. Uhr (35) nach Anspruch 1 oder 2, **dadurch gekennzeichnet, dass** die Antenne (5) der Kommunikationsvorrichtung (4) auf einer Bodenwand (19a) und/oder einer Seitenwand (19b) der Aufnahme (18) durch Aufdrucken, durch Siebdruck oder durch Aufdampfen einer Metallfarbe angeordnet ist.

4. Uhr (35) nach Anspruch 1 oder 2, **dadurch gekennzeichnet, dass** der Chip (6) und die Antenne (5) an einer Bodenwand (19a) und/oder an einer Seitenwand (19b) der Aufnahme (18) durch Kleben oder durch Einstecken in Befestigungselemente, die an dieser Wand der Aufnahme (18) vorhanden sind, angeordnet sind.

5. Uhr (35) nach einem der vorhergehenden Ansprüche, **dadurch gekennzeichnet, dass** die Kommunikationsvorrichtung (4) ein Substrat (16) aus Kunststoff oder aus Verbundstofflaminat umfasst, auf welches der elektronische Chip (6) und die Antenne (5) geklebt sind.

6. Uhr (35) nach einem der vorhergehenden Ansprüche, **dadurch gekennzeichnet, dass** die magnetische Abschirmung (8) wenigstens eine Schicht und/oder eine Platte und/oder einen Film und/oder einen metallischen Überzug, insbesondere aus Ferrit, des Typs umfasst, der durch ein Verfahren des Aufdruckens, des Siebdruckes oder auch des Aufdampfens einer Metallfarbe erhalten wird.

7. Uhr (35) nach Anspruch 5, wobei das Substrat (16) in der Aufnahme (18) der Lünette (2) angeordnet ist, insbesondere durch Kleben oder durch Zusammenstecken, oder indem es durch mechanischen Halt durch Maßanpassung eingetrieben wird.

8. Uhr (35) nach einem der vorhergehenden Ansprüche, **dadurch gekennzeichnet, dass** die Kommunikationsvorrichtung (4) in der Aufnahme (18) der Lünette (2) über der magnetischen Abschirmung (8) angeordnet ist, und/oder dadurch, dass die Kommunikationsvorrichtung (4) und die Abschirmung (8) in einem Modul der Lünette (2) angeordnet sind, insbesondere indem sie in dasselbe Teil aus Polymer eingegossen sind.

9. Uhr (35) nach einem der vorhergehenden Ansprüche, **dadurch gekennzeichnet, dass** die Lünette (2) aus einem Material hergestellt ist, das einen spezifischen Widerstand aufweist, der größer als 10¹² Ω/m ist, vorzugsweise größer als 10¹³ Ω/m, und/oder dadurch, dass sie ein Gehäuse (20) aufweist, das ganz oder teilweise aus einem Material hergestellt ist, das einen spezifischen Widerstand aufweist, der größer als 10¹² Ω/m ist, vorzugsweise größer als 10¹³ Ω/m, wie etwa synthetischer Saphir, Keramik oder ein gespritztes oder geformtes Polymer, wie etwa Polyamid Nylon PA12, Polycarbonat PC oder Polyphenylsulfon PPSu.

10. Uhr (35) nach einem der vorhergehenden Ansprüche, **dadurch gekennzeichnet, dass** die Kommunikationsvorrichtung (4) auf NFC- oder RFID-Technologie basiert.

## Claims

1. Timepiece (35) provided with a bezel (2) comprising a near field communication device (4) able to receive/send a signal, said communication device (4) comprising a chip (6) and an antenna (5) and being arranged in the bezel (2) of said timepiece (35), the communication device (4) being associated with a magnetic screen (8), **characterized in that**
the bezel (2) is a monobloc piece comprising a lower surface (23b) having a pocket (18) in which said communication device (4) is arranged, the magnetic screen (8) being situated on a lower surface (23b) of the bezel (2) so as to close an opening formed by the pocket (18) on the lower surface (23b),
or **in that**
the bezel (2) comprises first and second components (17a, 17b), the second component (17b) comprising a interior surface (30b) provided with a pocket (18) in which said communication device is arranged, the magnetic screen (8) being situated on a bottom wall (19a) and/or a lateral wall (19b) of the pocket (18).

2. Timepiece (35) according to the preceding claim, **characterized in that** the pocket (18) presents all or part of the following characteristics:
- it has a transverse section which has the shape of a U; and/or
- the opening of the pocket (18) is defined on around 30 to 70% of the lower surface (23b) or of the interior surface (30b) of the bezel (2); and/or
- the pocket (18) has a depth (P2, P3) of around 200 to 2500 µm; and/or
- the pocket (18) forms a throat or an annular groove extending into the lower surface (23b) of the bezel (2) or extending in the interior surface (30b) of the second component (17b) of the bezel (2).

3. Timepiece (35) according to Claim 1 or 2, **characterized in that** the antenna (5) of the communication device (4) is arranged on a bottom wall (19a) and/or a lateral wall (19b) of the pocket (18) with a technique of printing, silk screening, or vapour deposition of a metallic paint.

4. Timepiece (35) according to Claim 1 or 2, **characterized in that** the chip (6) and the antenna (5) are fixed to a bottom wall (19a) and/or a lateral wall (19b) of the pocket (18) by gluing or by fitting into fixation elements present on said wall of the pocket (18).

5. Timepiece (35) according to any one of the preceding claims, **characterized in that** the communication device (4) comprises a substrate (16) made of plastic or laminated composites on which are glued said electronic chip (6) and said antenna (5).

6. Timepiece (35) according to any one of the preceding claims, **characterized in that** the magnetic screen (8) comprises at least one layer and/or one plate and/or one film and/or one metallic deposit, especially of ferrite, of the type obtained by using a technique of printing, silk screening, or vapour deposition of a metallic paint.

7. Timepiece (35) according to Claim 5, where the substrate (16) is arranged in the pocket (18) of the bezel (2), especially by gluing or by fitting, or by being driven in by mechanical resistance through dimensional adjustment.

8. Timepiece (35) according to any one of the preceding claims, **characterized in that** the communication device (4) is arranged in the pocket (18) of the bezel (2) above the magnetic screen (8), and/or **in that** the communication device (4) and the magnetic screen (8) are comprised in a module arranged in the bezel (2), in particular the communication device (4) and the magnetic screen (8) are overmoulded in the same piece of polymer.

9. Timepiece (35) according to any one of the preceding claims, **characterized in that** the bezel (2) is made of a material having a resistivity greater than 10¹² Ω/m, and preferably greater than 10¹³ Ω/m and/or **in that** it comprises a case (20) made in whole or in part of a material having a resistivity greater than 10¹² Ω/m, and preferably greater than 10¹³ Ω/m, such as synthetic sapphire, ceramic, or an injection moulded or cast polymer such as polyamide-nylon PA12, polycarbonate PC or polyphenylsulfone PPSu.

10. Timepiece (35) according to any one of the preceding claims, **characterized in that** the communication device (4) is of the NFC or RFID technology type.
